# EUROPÄISCHE PATENTSCHRIFT

(11) **EP 2 741 633 B1**
(45) Veröffentlichungstag und Bekanntmachung des Hinweises auf die Patenterteilung: **04.03.2015**
(21) Anmeldenummer: 12729989.9
(22) Anmeldetag: 28.06.2012
(51) Int. Cl.: A47B 88/04, A47B 88/10

(54) **AUSZUGFÜHRUNG**
EXTRACTION GUIDE
GLISSIÈRE POUR TIROIR

(30) Priorität: 09.08.2011 DE 102011052524
(43) Veröffentlichungstag der Anmeldung: 18.06.2014
(73) Patentinhaber: Schock Metallwerk GmbH, 73660 Urbach (DE)
(72) Erfinder: ZIMMERMANN, Joachim, 73614 Schorndorf (DE)
(74) Vertreter: Hoeger, Stellrecht & Partner Patentanwälte
(86) Internationale Anmeldenummer: PCT/EP2012/062564
(87) Internationale Veröffentlichungsnummer: WO 2013/020754

(56) Entgegenhaltungen:
- DE-A1-102010 036 902
- JP-A- 2010 104 735

## Beschreibung

Die vorliegende Erfindung betrifft eine Auszugführung zur verschiebbaren Anordnung eines in einer Auszugsrichtung aus einem Korpus ausziehbaren Auszugs, welche mindestens zwei mittels Wälzkörpern relativ zueinander längs der Auszugsrichtung verschiebbare Führungsschienen umfasst, wobei mindestens zwei im Wesentlichen C-förmige Führungsschienen vorgesehen sind, welche jeweils einen Schienenrücken aufweisen, der mindestens zwei Schenkel, an welchen jeweils mindestens eine Wälzkörperlaufbahn ausgebildet ist, miteinander verbindet, wobei mindestens zwei C-förmige Führungsschienen so angeordnet sind, dass deren Schienenrücken einander abgewandt angeordnet sind. Ferner umfasst die Auszugführung mindestens eine Funktionsvorrichtung zur Beeinflussung einer Relativbewegung mindestens einer der mindestens zwei Führungsschienen relativ zu mindestens einer weiteren der mindestens zwei Führungsschienen.

Eine Funktionsvorrichtung einer Auszugführung, beispielsweise eine Selbsteinzugvorrichtung und/oder eine Dämpfungsvorrichtung, kann beispielsweise getrennt von der Auszugführung an dem Korpus oder an dem Auszug angeordnet werden. Diese separate Anordnung erhöht jedoch den Aufwand zur Montage der Kombination aus Auszugführung und Funktionsvorrichtung an einem Korpus und/oder einem Auszug.

Die JP 2010-104735 A offenbart eine Befestigungsvorrichtung zur Befestigung einer Auszugführung an einem Korpus.

Der vorliegenden Erfindung liegt die Aufgabe zugrunde, eine Auszugführung bereitzustellen, welche kompakt ausgebildet und mit geringem Montageaufwand montierbar ist.

Diese Aufgabe wird erfindungsgemäß dadurch gelöst, dass die Auszugführung mindestens ein Aufnahmeelement zur zumindest teilweisen Aufnahme mindestens einer Funktionsvorrichtung umfasst, wobei mindestens ein Aufnahmeelement an einer den Schenkeln einer Führungsschiene abgewandten Außenseite eines Schienenrückens einer Führungsschiene und/oder an einer der mindestens einen Wälzkörperlaufbahn abgewandten Außenseite eines Schenkels einer Führungsschiene angeordnet ist.

Dadurch, dass die Auszugführung mindestens ein Aufnahmeelement zur zumindest teilweisen Aufnahme mindestens einer Funktionsvorrichtung umfasst, kann eine Funktionsvorrichtung besonders einfach an einer Führungsschiene der Auszugführung angeordnet werden.

Bei einer Ausgestaltung der Erfindung ist vorgesehen, dass mindestens ein Aufnahmeelement an einer den Schenkeln der Führungsschiene abgewandten Außenseite eines Schienenrückens einer Führungsschiene angeordnet ist. Hierdurch kann mindestens ein Aufnahmeelement bereits an den Führungsschienen der Auszugführung angeordnet werden, bevor die Auszugführung an einem Korpus und/oder einem Auszug angeordnet wird.

Alternativ oder ergänzend hierzu kann vorgesehen sein, dass mindestens ein Aufnahmeelement an einer der mindestens einen Wälzkörperlaufbahn abgewandten Außenseite eines Schenkels einer Führungsschiene angeordnet ist. Auch hierdurch kann mindestens ein Aufnahmeelement bereits an den Führungsschienen der Auszugführung angeordnet werden, bevor die Auszugführung an einem Korpus und/oder einem Auszug angeordnet wird.

Grundsätzlich kann vorgesehen sein, dass die mindestens zwei C-förmigen Führungsschienen, deren Schienenrücken einander abgewandt angeordnet sind, unmittelbar benachbart zueinander angeordnet sind, beispielsweise aneinander mittels Wälzkörpern geführt sind. Alternativ hierzu kann jedoch auch vorgesehen sein, dass die mindestens zwei C-förmigen Führungsschienen, deren Schienenrücken aneinander abgewandt angeordnet sind, nicht aneinander geführt und/oder nicht unmittelbar benachbart angeordnet sind.

So kann beispielsweise vorgesehen sein, dass zwei C-förmige Führungsschienen, deren Schienenrücken einander abgewandt angeordnet sind, durch eine korpusseitige oder eine auszugseitige Führungsschiene einerseits und eine Mittelschiene andererseits gebildet sind. Alternativ oder ergänzend hierzu kann vorgesehen sein, dass zwei C-förmige Führungsschienen, deren Schienenrücken einander abgewandt angeordnet sind, durch eine korpusseitige Führungsschiene und eine auszugseitige Führungsschiene gebildet sind.

Unter einer Funktionsvorrichtung ist in dieser Beschreibung und den beigefügten Ansprüchen jede Vorrichtung zu verstehen, mittels welcher eine Relativbewegung mindestens einer Führungsschiene relativ zu mindestens einer weiteren Führungsschiene beeinflusst, beispielsweise beschleunigt und/oder abgebremst, werden kann. Insbesondere kann dies eine Einzugsvorrichtung zum selbsttätigen Einziehen der Auszugführung aus einem zumindest teilweise ausgezogenen Zustand in den vollständig eingeschobenen Zustand sein. Ferner kann dies eine Dämpfungsvorrichtung zur Dämpfung einer Bewegung, insbesondere einer Einschubbewegung, einer im montierten Zustand der Auszugführung an dem Auszug angeordneten auszugseitigen Führungsschiene relativ zu einer im montierten Zustand der Auszugführung an dem Korpus angeordneten korpusseitigen Führungsschiene sein.

Bei einer Ausgestaltung der Erfindung ist vorgesehen, dass mindestens ein Aufnahmeelement im montierten Zustand der Auszugführung zumindest teilweise zwischen zwei im montierten Zustand der Auszugführung vertikalen Begrenzungsebenen angeordnet ist, welche parallel zueinander und parallel zur Auszugsrichtung verlaufen, wobei eine erste Begrenzungsebene der zwei Begrenzungsebenen durch einen ersten, in der Auszugsrichtung gesehen am weitesten links liegenden Punkt einer Führungsschiene der Auszugführung verläuft und wobei die zweite Begrenzungsebene der zwei Begrenzungsebenen durch einen zweiten, in der Auszugsrichtung gesehen am weitesten rechts liegenden Punkt einer Führungsschiene der Auszugführung verläuft. Auf diese Weise ist eine kompakte Anordnung der Auszugführung zwischen einem Korpus und einem Auszug möglich.

Alternativ oder ergänzend hierzu kann vorgesehen sein, dass mindestens ein Aufnahmeelement im montierten Zustand der Auszugführung zumindest teilweise zwischen zwei im montierten Zustand der Auszugführung horizontalen Begrenzungsebenen angeordnet ist, welche parallel zueinander und parallel zur Auszugsrichtung verlaufen, wobei eine erste Begrenzungsebene der zwei Begrenzungsebenen durch einen ersten, in der Auszugsrichtung gesehen am weitesten oben liegenden Punkt einer Führungsschiene der Auszugführung verläuft und wobei die zweite Begrenzungsebene der zwei Begrenzungsebenen durch einen zweiten, in der Auszugsrichtung gesehen am weitesten unten liegenden Punkt einer Führungsschiene der Auszugführung verläuft.

Ferner kann alternativ oder ergänzend hierzu vorgesehen sein, dass mindestens ein Aufnahmeelement zumindest teilweise zwischen zwei Begrenzungsebenen angeordnet ist, welche parallel zueinander, parallel zur Auszugsrichtung und parallel zu einer durch die freien Ränder zweier Schenkel einer Führungsschiene verlaufenden Längsebene verlaufen, wobei eine erste Begrenzungsebene der zwei Begrenzungsebenen durch einen ersten, am weitesten von der Längsebene beabstandeten Punkt einer Führungsschiene auf einer ersten Seite der Längsebene verläuft und wobei die zweite Begrenzungsebene der zwei Begrenzungsebenen durch einen zweiten, am weitesten von der Längsebene beabstandeten Punkt einer Führungsschiene auf einer der ersten Seite der Längsebene gegenüberliegenden zweiten Seite der Längsebene verläuft.

Grundsätzlich kann vorgesehen sein, dass die Punkte, durch welche die Begrenzungsebenen verlaufen, an derselben oder an voneinander verschiedenen Führungsschienen angeordnet sind.

Beispielsweise kann vorgesehen sein, dass ein erster Punkt einer ersten Begrenzungsebene an einer korpusseitigen Führungsschiene und ein zweiter Punkt der zweiten Begrenzungsebene an einer auszugseitigen Führungsschiene angeordnet ist.

Ferner kann vorgesehen sein, dass die Punkte, durch welche die Begrenzungsebenen verlaufen, an einer korpusseitigen Führungsschiene, an einer auszugseitigen Führungsschiene oder an einer Mittelschiene der Auszugführung angeordnet sind.

Bei einer Ausgestaltung der Erfindung ist vorgesehen, dass mindestens ein Aufnahmeelement im montierten Zustand der Auszugführung in horizontaler Richtung zumindest abschnittsweise zwischen einem Schienenrücken einer an dem Korpus anordenbaren korpusseitigen Führungsschiene einerseits und einem Schienenrücken einer an dem Auszug anordenbaren auszugseitigen Führungsschiene andererseits angeordnet ist. Auf diese Weise kann ein horizontaler Abstand des Auszugs von dem Korpus im Bereich der Auszugführung minimiert werden. Eine Aussage über die vertikale Anordnung zumindest eines Abschnitts des mindestens einen Aufnahmeelements relativ zu dem Schienenrücken der korpusseitigen Führungsschiene und dem Schienenrücken der auszugseitigen Führungsschiene ist hiermit nicht verbunden. Vielmehr kann vorzugsweise vorgesehen sein, dass mindestens ein Abschnitt des Aufnahmeelements im montierten Zustand der Auszugführung in horizontaler Richtung zwischen einem Schienenrücken einer an dem Korpus anordenbaren korpusseitigen Führungsschiene einerseits und einem Schienenrücken einer an dem Auszug anordenbaren auszugseitigen Führungsschiene andererseits und derselbe Abschnitt zugleich oberhalb oder unterhalb des Schienenrückens der korpusseitigen Führungsschiene und/oder des Schienenrückens der auszugseitigen Führungsschiene angeordnet ist.

Günstig kann es sein, wenn mindestens ein Aufnahmeelement einen in einer senkrecht zur Auszugsrichtung genommenen im Wesentlichen L-förmigen Querschnitt aufweist.

Alternativ oder ergänzend hierzu kann vorgesehen sein, dass mindestens ein Aufnahmeelement im Wesentlichen quaderförmig ausgebildet ist.

Mindestens ein Aufnahmeelement umgibt vorzugsweise mindestens einen Aufnahmeraum zumindest teilweise und ist vorzugsweise mit einer Zugangsöffnung versehen, durch welche sich im montierten Zustand der Auszugführung mindestens ein Betätigungselement zur Betätigung mindestens einer Funktionsvorrichtung hindurch erstreckt. Dadurch, dass mindestens ein Aufnahmeelement mindestens einen Aufnahmeraum zumindest teilweise umgibt, kann mindestens eine Funktionsvorrichtung besonders einfach an dem mindestens einen Aufnahmeelement angeordnet werden.

Insbesondere kann vorgesehen sein, dass mindestens ein Betätigungselement zur Betätigung mindestens einer Funktionsvorrichtung im montierten Zustand der Auszugführung aus dem Aufnahmeraum herausragt.

Vorteilhaft kann es sein, wenn mindestens eine Zugangsöffnung für mindestens einen Aufnahmeraum in einer oberen oder einer unteren Begrenzungswand des Aufnahmeelements, welche den Aufnahmeraum im montierten Zustand der Auszugführung in vertikaler Richtung nach oben bzw. nach unten begrenzt, ausgebildet ist.

Alternativ oder ergänzend hierzu kann vorgesehen sein, dass mindestens eine Zugangsöffnung für mindestens einen Aufnahmeraum in einer seitlichen Begrenzungswand des Aufnahmeelements, welche den Aufnahmeraum im montierten Zustand der Auszugführung in horizontaler Richtung seitlich begrenzt, ausgebildet ist.
Insbesondere kann vorgesehen sein, dass mindestens eine Zugangsöffnung für mindestens einen Aufnahmeraum in einer im montierten Zustand der Auszugführung dem Auszug oder dem Korpus zugewandten seitlichen Begrenzungswand des Aufnahmeelements ausgebildet ist.

Bei einer Ausgestaltung der Erfindung ist vorgesehen, dass mindestens ein Betätigungselement zur Betätigung mindestens einer Funktionsvorrichtung im montierten Zustand der Auszugführung längs der Zugangsöffnung beweglich ist.

Vorzugsweise erstreckt sich mindestens eine Zugangsöffnung längs der Auszugsrichtung. Mindestens ein Betätigungselement ist dann vorzugsweise längs der Auszugsrichtung beweglich.

Vorteilhaft kann es sein, wenn die Auszugführung zur Lagerung mindestens einer der mindestens zwei Führungsschienen an mindestens einer weiteren der mindestens zwei Führungsschienen Wälzkörper aus einem metallischen Material, insbesondere aus Stahl, und/oder Wälzkörper aus einem Kunststoffmaterial umfasst.

Insbesondere kann vorgesehen sein, dass Wälzkörper aus einem metallischen Material, insbesondere aus Stahl, und Wälzkörper aus einem Kunststoffmaterial gemischt für eine zwischen zwei Wälzkörperlaufbahnen anzuordnende Reihe von Wälzkörpern vorgesehen sind.

Vorzugsweise werden mindestens zwei Wälzkörper relativ zueinander mittels Wälzkörperkäfigen in einer vorgegebenen Relativposition gehalten.

Die Auszugführung umfasst vorzugsweise mindestens ein Mitnehmerelement, welches mit mindestens einem Betätigungselement zur Betätigung mindestens einer Funktionsvorrichtung in Eingriff bringbar ist.

Mindestens ein Aufnahmeelement einerseits und mindestens ein Mitnehmerelement andererseits sind vorzugsweise an voneinander verschiedenen Führungsschienen der Auszugführung angeordnet. Auf diese Weise kann mittels der mindestens einen Funktionsvorrichtung besonders einfach eine Relativbewegung mindestens einer der mindestens zwei Führungsschienen relativ zu mindestens einer weiteren der mindestens zwei Führungsschienen beeinflusst werden.

Vorteilhaft kann es sein, wenn mindestens ein Mitnehmerelement an mindestens einem Schienenrücken mindestens einer Führungsschiene und/oder an mindestens einem Schenkel, beispielsweise an mindestens einer der mindestens einen Wälzkörperlaufbahn abgewandten Außenseite mindestens eines Schenkels mindestens einer Führungsschiene, angeordnet ist.

Bei einer Ausgestaltung der Erfindung ist vorgesehen, dass mindestens ein Mitnehmerelement im montierten Zustand der Auszugführung zumindest teilweise zwischen zwei im montierten Zustand der Auszugführung vertikalen Begrenzungsebenen angeordnet ist, welche parallel zueinander und parallel zur Auszugsrichtung verlaufen, wobei eine erste Begrenzungsebene der zwei Begrenzungsebenen durch einen ersten, in der Auszugsrichtung gesehen am weitesten links liegenden Punkt einer Führungsschiene der Auszugführung verläuft und wobei die zweite Begrenzungsebene der zwei Begrenzungsebenen durch einen zweiten, in der Auszugsrichtung gesehen am weitesten rechts liegenden Punkt einer Führungsschiene der Auszugführung verläuft.

Alternativ oder ergänzend hierzu kann vorgesehen sein, dass mindestens ein Mitnehmerelement im montierten Zustand der Auszugführung zumindest teilweise zwischen zwei im montierten Zustand der Auszugführung horizontalen Begrenzungsebenen angeordnet ist, welche parallel zueinander und parallel zur Auszugsrichtung verlaufen, wobei eine erste Begrenzungsebene der zwei Begrenzungsebenen durch einen ersten, in der Auszugsrichtung gesehen am weitesten oben liegenden Punkt einer Führungsschiene der Auszugführung verläuft und wobei die zweite Begrenzungsebene der zwei Begrenzungsebenen durch einen zweiten, in der Auszugsrichtung gesehen am weitesten unten liegenden Punkt einer Führungsschiene der Auszugführung verläuft.

Ferner kann alternativ oder ergänzend hierzu vorgesehen sein, dass mindestens ein Mitnehmerelement zumindest teilweise zwischen zwei Begrenzungsebenen angeordnet ist, welche parallel zueinander, parallel zur Auszugsrichtung und parallel zu einer durch die freien Ränder zweier Schenkel einer Führungsschiene verlaufenden Längsebene verlaufen, wobei eine erste Begrenzungsebene der zwei Begrenzungsebenen durch einen ersten, am weitesten von der Längsebene beabstandeten Punkt einer Führungsschiene auf einer ersten Seite der Längsebene verläuft und wobei die zweite Begrenzungsebene der zwei Begrenzungsebenen durch einen zweiten, am weitesten von der Längsebene beabstandeten Punkt einer Führungsschiene auf einer der ersten Seite der Längsebene gegenüberliegenden zweiten Seite der Längsebene verläuft.

Insbesondere kann vorgesehen sein, dass mindestens ein Mitnehmerelement zumindest abschnittsweise zwischen denselben Begrenzungsebenen angeordnet ist wie mindestens ein Aufnahmeelement der Auszugführung.

Bei einer Ausgestaltung der Erfindung ist vorgesehen, dass mindestens ein Mitnehmerelement im montierten Zustand der Auszugführung zumindest abschnittsweise oberhalb oder unterhalb sämtlicher Wälzkörperlaufbahnen der Auszugführung angeordnet ist.

Insbesondere kann vorgesehen sein, dass mindestens ein Mitnehmerelement im montierten Zustand der Auszugführung zumindest abschnittsweise vertikal unter oder vertikal über sämtlichen Wälzkörperlaufbahnen der Auszugführung angeordnet ist. Das mindestens eine Mitnehmerelement ist hierdurch besonders einfach mit dem vorzugsweise zumindest abschnittsweise oberhalb oder unterhalb sämtlicher Wälzkörperlaufbahnen der Auszugführung angeordneten Betätigungselement in Eingriff bringbar.

Günstig kann es sein, wenn mindestens ein Aufnahmeelement zur Beeinflussung der Relativbewegung mindestens einer der mindestens zwei Führungsschienen relativ zu mindestens einer weiteren der mindestens zwei Führungsschienen mit mindestens einem Bauteil der Funktionsvorrichtung zusammenwirkt.

Unter einem Zusammenwirken ist in dieser Beschreibung und den beigefügten Ansprüchen dabei eine funktionelle Wechselwirkung zu verstehen, welche über ein bloßes Halten oder Festlegen der Funktionsvorrichtung mittels des mindestens einen Aufnahmeelements hinausgeht.

Insbesondere kann hierbei vorgesehen sein, dass mindestens ein Aufnahmeelement mit mindestens einer Führungsbahn (Kulissenbahn) versehen ist, mittels welcher mindestens ein Betätigungselement mindestens einer Funktionsvorrichtung geführt verschiebbar ist.

Alternativ oder ergänzend hierzu kann vorgesehen sein, dass mindestens ein Aufnahmeelement ein zur wahlweisen Aufnahme verschiedener Ausführungsformen von Funktionsvorrichtungen verwendbares Gehäuse bildet.

Unter einem zur wahlweisen Aufnahme verschiedener Ausführungsformen von Funktionsvorrichtungen verwendbaren Gehäuse ist in dieser Beschreibung und den beigefügten Ansprüchen insbesondere ein Gehäuse zu verstehen, in welchem verschiedene Typen von Funktionsvorrichtungen wahlweise anordenbar sind. Hierunter sind insbesondere funktional gleiche Funktionsvorrichtungen, beispielsweise zwei Einzugsvorrichtungen, zu verstehen, welche sich beispielsweise lediglich hinsichtlich ihrer Federstärke und somit der wirkenden Einzugskräfte voneinander unterscheiden. Ferner sind unter verschiedenen Typen von Funktionsvorrichtungen funktional verschiedene Funktionsvorrichtungen, beispielsweise Einzugsvorrichtungen und Dämpfungsvorrichtungen, zu verstehen, welche wahlweise in dem mindestens einen Aufnahmeelement aufgenommen werden können.

Mindestens ein Aufnahmeelement bildet somit vorzugsweise ein universell für verschiedene Typen oder Arten von Funktionsvorrichtungen verwendbares Gehäuse.

Die erfindungsgemäße Auszugführung eignet sich insbesondere zur Verwendung in einem Kühlgerät, einem Gefriergerät, einer Geschirrspülmaschine oder einem Backofen, das heißt allgemein in einem Gerät der sogenannten "weißen Ware" (Haushaltsgeräte zum Kochen, Backen, etc.), aber auch in jeder anderen Anwendung, in welcher eine Schublade, ein Tablar oder Ähnliches bewegt werden muss.

Vorzugsweise umfasst die Auszugführung eine Mischung aus Wälzkörpern aus einem Kunststoffmaterial und Wälzkörpern aus einem metallischen Material, insbesondere aus Stahl.

Bei einer Ausgestaltung der Erfindung ist vorgesehen, dass die Auszugführung eine Stützvorrichtung zum Abstützen mindestens eines Aufnahmeelements, mindestens eines Mitnehmerelements und/oder mindestens eines Betätigungselements umfasst.

Vorzugsweise umfasst die Auszugführung eine Stützvorrichtung zum Abstützen mindestens eines Aufnahmeelements, mindestens eines Mitnehmerelements und/oder mindestens eines Betätigungselements an dem Korpus, an dem Auszug und/oder an mindestens einer Führungsschiene der Auszugführung.

Insbesondere dann, wenn die Auszugführung nicht unmittelbar an einem Korpus, insbesondere einer Korpuswand eines Korpus, oder einem Auszug, insbesondere einer Auszugwand eines Auszugs, angeordnet ist, kann zur Stabilisierung der Auszugführung mindestens eine Stützvorrichtung vorteilhaft sein.

Beispielsweise dann, wenn ein Auszug mit hoher Geschwindigkeit und/oder hoher Zuladung in den eingeschobenen Zustand gebracht wird, wird eine hohe Kraft von einem Mitnehmerelement auf ein Betätigungselement übertragen. Wenn diese Kraft zu groß wird, um von dem Aufnahmeelement aufgenommen zu werden, kann das Aufnahmeelement verformt werden. Insbesondere kann hieraus eine seitliche Ausweichbewegung des Mitnehmerelements relativ zu dem Betätigungselement resultieren. Dies kann schließlich zu einer Fehlfunktion der Auszugführung führen. Mittels einer Stützvorrichtung kann eine Stabilisation der Auszugführung erreicht werden, so dass insbesondere eine seitliche Relativbewegung des Mitnehmerelements relativ zu dem Betätigungselement wirksam verhindert wird.

Eine Stützvorrichtung kann beispielsweise als ein Anschlagstabilisator ausgebildet sein.

Vorzugsweise umfasst die Stützvorrichtung mindestens ein Stützelement.

Ein Stützelement kann beispielsweise als ein im Wesentlichen punktuell abstützendes, beispielsweise zylindrisches oder quaderförmiges, Stützelement ausgebildet sein.

Ferner kann vorgesehen sein, dass ein Stützelement als ein im Wesentlichen linienförmig abstützendes Stützelement ausgebildet ist.

Günstig kann es ferner sein, wenn mindestens ein Stützelement als ein im Wesentlichen flächig abstützendes Stützelement ausgebildet ist.

Ein Stützelement kann beispielsweise an mindestens einem Aufnahmeelement, an mindestens einer Führungsschiene, an mindestens einem Mitnehmerelement, an mindestens einem Betätigungselement, an dem Korpus und/oder an dem Auszug angeordnet sein.

Es kann vorgesehen sein, dass mindestens ein Stützelement einstückig mit mindestens einem Aufnahmeelement, mindestens einem Mitnehmerelement, mindestens einem Betätigungselement, mindestens einer Führungsschiene, dem Korpus und/oder dem Auszug ausgebildet ist.

Bei einer Ausgestaltung der Erfindung ist vorgesehen, dass mindestens ein Aufnahmeelement mindestens ein Stützelement umfasst, welches dadurch gebildet ist, dass sich das Aufnahmeelement im montierten Zustand der Auszugführung bis zu einer Korpuswand eines Korpus oder bis zu einer Auszugwand eines Auszugs erstreckt.

Die erfindungsgemäße Auszugführung eignet sich insbesondere zur Verwendung in Verbindung mit einem Korpus und/oder einem Auszug.

Die vorliegende Erfindung betrifft daher auch eine Kombination aus einer erfindungsgemäßen Auszugführung, einem Korpus und/oder einem Auszug.

Ferner kann die erfindungsgemäße Auszugführung die nachfolgend beschriebenen Merkmale und/oder Vorteile aufweisen:

Mindestens ein Aufnahmeelement ist vorzugsweise als ein, insbesondere einstückiges oder mehrteiliges, Spritzgussbauteil ausgebildet.

Vorzugsweise erfordert die erfindungsgemäße Auszugführung keine zusätzlichen Halterungen oder Bohrungen zur Anordnung der mindestens einen Funktionsvorrichtung an dem Korpus oder dem Auszug.

Insbesondere kann vorgesehen sein, dass die Auszugführung, insbesondere eine korpusseitige Führungsschiene der Auszugführung, unmittelbar an einer Korpuswand des Korpus anordenbar ist. Ferner kann vorgesehen sein, dass die Auszugführung, insbesondere eine auszugseitige Führungsschiene der Auszugführung, unmittelbar an einer Auszugswand des Auszugs anordenbar ist.

Vorteilhaft kann es sein, wenn die Auszugführung zwei Führungsschienen umfasst. Hierdurch kann eine besonders kompakt ausgebildete Auszugführung hergestellt werden. Eine Auszugführung, welche zwei Führungsschienen umfasst, ist ein Teilauszug, welcher ein teilweises Ausziehen eines an der Auszugführung angeordneten Auszugs aus einem Korpus ermöglicht.

Ferner kann es vorteilhaft sein, wenn die Auszugführung mindestens drei Führungsschienen, das heißt eine auszugseitige Führungsschiene, eine korpusseitige Führungsschiene und eine zwischen der auszugseitigen Führungsschiene und der korpusseitigen Führungsschiene angeordnete Mittelschiene, umfasst. Mittels einer mindestens dreischienigen Auszugführung kann ein Vollauszug realisiert werden, welcher ein vollständiges Ausziehen eines an einem Korpus angeordneten Auszugs aus dem Korpus ermöglicht.

Weitere Merkmale und/oder Vorteile der Erfindung sind Gegenstand der nachfolgenden Beschreibung und der zeichnerischen Darstellung von Ausführungsbeispielen.

In den Zeichnungen zeigen:
- Fig. 1: eine schematische perspektivische Darstellung einer ersten Ausführungsform einer Auszugführung in einem vollständig ausgezogenen Zustand, wobei ein seitlich zugänglicher Aufnahmeraum eines Aufnahmeelements zur Aufnahme einer Funktionsvorrichtung vorgesehen ist;
- Fig. 2: eine schematische Seitenansicht der Auszugführung aus Fig. 1 mit Blick auf eine im montierten Zustand der Auszugführung einem Auszug zugewandte Seite der Auszugführung;
- Fig. 3: einen schematischen vertikalen Querschnitt durch die Auszugführung aus Fig. 1 längs der Linie 3-3 in Fig. 2;
- Fig. 4: eine der Fig. 1 entsprechende schematische perspektivische Darstellung einer zweiten Ausführungsform einer Auszugführung im vollständig ausgezogenen Zustand, wobei ein vertikal nach oben geöffneter Aufnahmeraum eines Aufnahmeelements vorgesehen ist;
- Fig. 5: eine der Fig. 2 entsprechende schematische Seitenansicht der Auszugführung aus Fig. 4;
- Fig. 6: eine der Fig. 3 entsprechende schematische Schnittdarstellung der Auszugführung aus Fig. 4;
- Fig. 7: eine der Fig. 6 entsprechende schematische Schnittdarstellung einer dritten Ausführungsform einer Auszugführung, wobei ein vertikal nach unten geöffneter Aufnahmeraum eines Aufnahmeelements vorgesehen ist;
- Fig. 8: eine der Fig. 3 entsprechende schematische Schnittdarstellung einer vierten Ausführungsform einer Auszugführung, wobei die korpusseitige Führungsschiene und die auszugseitige Führungsschiene als Außenschienen ausgebildet sind;
- Fig. 9: eine der Fig. 8 entsprechende schematische Schnittdarstellung einer fünften Ausführungsform einer Auszugführung, wobei ein vertikal nach oben geöffneter Aufnahmeraum eines Aufnahmeelements vorgesehen ist;
- Fig. 10: eine der Fig. 8 entsprechende schematische Schnittdarstellung einer sechsten Ausführungsform einer Auszugführung, wobei ein vertikal nach unten geöffneter Aufnahmeraum eines Aufnahmeelements vorgesehen ist;
- Fig. 11: eine schematische Schnittdarstellung einer siebten Ausführungsform einer Auszugführung mit vertikal ausgerichteten Schienenrücken und einem horizontal ausgerichteten Aufnahmeelement;
- Fig. 12: eine schematische Schnittdarstellung einer achten Ausführungsform einer Auszugführung, mit schräg zur Vertikalen ausgerichteten Schienenrücken und liegender Anordnung eines Aufnahmeelements;
- Fig. 13: eine schematische Schnittdarstellung einer neunten Ausführungsform einer Auszugführung, mit horizontal ausgerichteten Schienenrücken und liegender Anordnung eines Aufnahmeelements;
- Fig. 14: eine schematische Schnittdarstellung einer zehnten Ausführungsform einer Auszugführung, mit vertikal ausgerichteten Schienenrücken und einem schräg zur Vertikalen ausgerichteten Aufnahmeelement;
- Fig. 15: eine schematische Schnittdarstellung einer elften Ausführungsform einer Auszugführung, mit vertikal ausgerichteten Schienenrücken und einem vertikal ausgerichteten Aufnahmeelement;
- Fig. 16: eine schematische Schnittdarstellung einer zwölften Ausführungsform einer Auszugführung, mit schräg zur Vertikalen ausgerichteten Schienenrücken und einem vertikal ausgerichteten Aufnahmeelement;
- Fig. 17: eine schematische Schnittdarstellung einer dreizehnten Ausführungsform einer Auszugführung, mit schräg zur Vertikalen angeordneten Schienenrücken und einem schräg zur Vertikalen angeordneten Aufnahmeelement;
- Fig. 18: eine schematische Schnittdarstellung einer vierzehnten Ausführungsform einer Auszugführung, mit parallel zu einer Längsebene ausgerichteten Schienenrücken und einem senkrecht hierzu ausgerichteten Aufnahmeelement;
- Fig. 19: eine schematische Schnittdarstellung einer fünfzehnten Ausführungsform einer Auszugführung, mit horizontal ausgerichteten Schienenrücken und einem vertikal ausgerichteten Aufnahmeelement;
- Fig. 20: eine schematische Schnittdarstellung einer sechzehnten Ausführungsform einer Auszugführung, mit vertikal ausgerichteten Schienenrücken und einem vertikal ausgerichteten Aufnahmeelement;
- Fig. 21: eine der Fig. 3 entsprechende schematische Schnittdarstellung einer siebzehnten Ausführungsform einer Auszugführung, bei welcher eine Stützvorrichtung vorgesehen ist;
- Fig. 22: eine schematische Draufsicht auf eine Auszugseite der Auszugführung aus Fig. 21;
- Fig. 23: eine schematische perspektivische Darstellung eines Aufnahmeelements, bei welchem punktuell abstützende Stützelemente einer Stützvorrichtung vorgesehen sind; und
- Fig. 24: eine der Fig. 23 entsprechende schematische perspektivische Darstellung einer alternativen Ausführungsform eines Aufnahmeelements, bei welchem ein linienförmig abstützendes Stützelement einer Stützvorrichtung vorgesehen ist.

Gleiche oder funktional äquivalente Elemente sind in sämtlichen Figuren mit denselben Bezugzeichen versehen.

Eine in den Fig. 1 bis 3 dargestellte, als Ganzes mit 100 bezeichnete erste Ausführungsform einer Auszugführung umfasst eine in einem (nicht dargestellten) montierten Zustand der Auszugführung 100 an einem (nicht dargestellten) Auszug angeordnete auszugseitige Führungsschiene 102, eine im montierten Zustand der Auszugführung 100 an einem (nicht dargestellten) Korpus angeordnete korpusseitige Führungsschiene 104 und eine zwischen der auszugseitigen Führungsschiene 102 und der korpusseitigen Führungsschiene 104 angeordnete Mittelschiene 106.

Mittels der Auszugführung 100 kann ein Auszug relativ zu einem Korpus bewegt, insbesondere aus einem Korpus herausgezogen, werden.

Die auszugseitige Führungsschiene 102 und die korpusseitige Führungsschiene 104 sind jeweils im Wesentlichen C-förmig ausgebildet und umfassen jeweils einen im montierten Zustand der Auszugführung 100 im Wesentlichen vertikal ausgerichteten Schienenrücken, nämlich einen Schienenrücken 107 der auszugseitigen Führungsschiene 102 und einen Schienenrücken 108 der korpusseitigen Führungsschiene 104.

Die Schienenrücken 107, 108 verbinden jeweils zwei Schenkel 110 der Führungsschienen 102, 104 miteinander, an welchen Wälzkörperlaufbahnen 112 ausgebildet sind.

Die Mittelschiene 106 ist aus zwei im Wesentlichen C-förmigen Schienen gebildet und umfasst als solche zwei Schienenrücken 114, welche miteinander verbunden sind und von welchen insgesamt vier Schenkel 110 mit daran ausgebildeten Wälzkörperlaufbahnen 112 weg ragen.

Im montierten Zustand der Auszugführung 100 sind zwischen den Wälzkörperlaufbahnen 112 der korpusseitigen Führungsschiene 104 und den Wälzkörperlaufbahnen 112 der Mittelschiene 106 sowie zwischen den Wälzkörperlaufbahnen 112 der Mittelschiene 106 und den Wälzkörperlaufbahnen 112 der auszugseitigen Führungsschiene 102 Wälzkörper 113 angeordnet, welche beispielsweise im Wesentlichen kugelförmig ausgebildet und aus einem metallischen Material, insbesondere aus Stahl, oder aus einem Kunststoffmaterial hergestellt sind.

Die Schenkel 110 der korpusseitigen Führungsschiene 104 sind zwischen den hieran geführten Wälzkörpern 113 angeordnet, so dass die korpusseitige Führungsschiene 104 eine sogenannte Innenschiene 115 ist.

Die Schenkel 110 der auszugseitigen Führungsschiene 102 umgreifen die hieran geführten Wälzkörper 113, so dass die Wälzkörper 113 zwischen den Schenkeln 110 der auszugseitigen Führungsschiene 102 angeordnet sind. Die auszugseitige Führungsschiene 102 ist folglich eine Außenschiene 117 (siehe Fig. 3).

Die Mittelschiene 106 setzt sich aus einer der auszugseitigen Führungsschiene 102 zugewandten Innenschiene 115 und einer der korpusseitigen Führungsschiene 104 zugewandten Außenschiene 117 zusammen.

Mittels der Wälzkörper 113 können die Mittelschiene 106 relativ zu der korpusseitigen Führungsschiene 104 und die auszugseitige Führungsschiene 102 relativ zu der Mittelschiene 106 bewegt werden, so dass effektiv die auszugseitige Führungsschiene 102 mittels der Mittelschiene 106 relativ zu der korpusseitigen Führungsschiene 104 beweglich ist.

Um ein unerwünschtes Verschieben der Wälzkörper 113 längs einer Auszugsrichtung 116, in welcher die auszugseitige Führungsschiene 102 relativ zu der korpusseitigen Führungsschiene 104 bewegbar ist, zu verhindern, umfasst die Auszugführung 100 zwei Wälzkörperkäfige 118, welche gewährleisten, dass die Wälzkörper 113 relativ zueinander in vorgegebenen Positionen angeordnet sind.

Wie insbesondere Fig. 3 zu entnehmen ist, umfasst die Auszugführung 100 eine Funktionsvorrichtung 120, welche beispielsweise als eine Einzugsvorrichtung 122 mit einer Dämpfungsvorrichtung 124 ausgebildet ist.

Mittels der Funktionsvorrichtung 120 kann eine Relativbewegung der auszugseitigen Führungsschiene 102 relativ zu der korpusseitigen Führungsschiene 104 beeinflusst werden.

Insbesondere kann mittels der Einzugsvorrichtung 122 bewirkt werden, dass die auszugseitige Führungsschiene 102 und somit auch ein daran angeordneter Auszug aus einem zumindest teilweise ausgezogenen Zustand automatisch in den vollständig eingeschobenen Zustand gebracht wird.

Mittels der Dämpfungsvorrichtung 124 kann dabei verhindert werden, dass die auszugseitige Führungsschiene 102 abrupt in der vollständig eingeschobenen Stellung durch einen Anschlag abgebremst wird. Vielmehr ermöglicht die Dämpfungsvorrichtung 124 ein sanftes Einziehen der auszugseitigen Führungsschiene 102 in die vollständig eingeschobene Stellung.

Um einen Bauraum für die der Auszugführung 100 samt der Funktionsvorrichtung 120 in horizontaler Richtung senkrecht zu der Auszugsrichtung 116 möglichst zu minimieren, so dass ein Raum innerhalb eines Korpus durch einen möglichst groß ausgebildeten Auszug möglichst umfangreich genutzt werden kann, ist die Funktionsvorrichtung 120 bei der in Fig. 1 dargestellten ersten Ausführungsform der Auszugführung 100 vertikal unter sämtlichen Wälzkörperlaufbahnen 112 der Auszugführung 100 angeordnet.

Hierzu umfasst die Auszugführung 100 ein Aufnahmeelement 126, welches an dem Schienenrücken 108 der korpusseitigen Führungsschiene 104 angeordnet und im Wesentlichen L-förmig ausgebildet ist. Hierdurch umfasst das Aufnahmeelement 126 auch einen Abschnitt 125 des Aufnahmeelements 126, welcher vertikal unter den Wälzkörperlaufbahnen 112 der Auszugführung 100 angeordnet ist. Dieser Abschnitt 125 weist einen Aufnahmeraum 128 auf, in welchem die Funktionsvorrichtung 120, das heißt die Einzugsvorrichtung 122 und die Dämpfungsvorrichtung 124, angeordnet ist.

Der Aufnahmeraum 128 ist dabei im Wesentlichen quaderförmig ausgebildet und umfasst eine untere Begrenzungswand 130, welche den Aufnahmeraum 128 im montierten Zustand der Auszugführung 100 in vertikaler Richtung nach unten begrenzt.

Ferner umfasst das Aufnahmeelement 126 eine obere Begrenzungswand 132, welche den Aufnahmeraum 128 im montierten Zustand der Auszugführung 100 in vertikaler Richtung nach oben hin begrenzt.

Die obere Begrenzungswand 132 und die untere Begrenzungswand 130 umfassen jeweils eine Kulissenbahn 142, in welchen ein (noch zu beschreibendes) Betätigungselement 138 verschiebbar aufgenommen ist.

Schließlich umfasst das Aufnahmeelement 126 zwei seitliche Begrenzungswände 134, welche den Aufnahmeraum 128 im montierten Zustand der Auszugführung 100 in horizontaler Richtung und senkrecht zur Auszugsrichtung 116 seitlich begrenzen.

Die im montierten Zustand der Auszugführung 100 dem Auszug zugewandte seitliche Begrenzungswand 134 ist bei der in Fig. 1 dargestellten ersten Ausführungsform der Auszugführung 100 mit einer Zugangsöffnung 136 versehen.

Die Zugangsöffnung 136 des Aufnahmeelements 126 erstreckt sich im Wesentlichen längs der Auszugsrichtung 116.

Im montierten Zustand der Auszugführung 100 erstreckt sich mindestens ein Betätigungselement 138 der Funktionsvorrichtung 120 zur Betätigung der Funktionsvorrichtung 120 durch die Zugangsöffnung 136 hindurch (siehe insbesondere Fig. 3).

Das Betätigungselement 138 der Funktionsvorrichtung 120 erstreckt sich somit ausgehend von dem Aufnahmeraum 128 im montierten Zustand der Auszugführung 100 in Richtung des Auszugs.

Die Auszugführung 100 umfasst ferner ein Mitnehmerelement 140, welches an dem Schienenrücken 107 der auszugseitigen Führungsschiene 102, insbesondere an einer den Schenkeln 110 der auszugseitigen Führungsschiene 102 abgewandten Außenseite 143 des Schienenrückens 106 der auszugseitigen Führungsschiene 102, angeordnet ist und zur Betätigung der Funktionsvorrichtung 120 mit dem Betätigungselement 138 in Eingriff bringbar ist.

Das Mitnehmerelement 140 ist hierzu abschnittsweise auch unterhalb sämtlicher Wälzkörperlaufbahnen 112 der Auszugführung 100 angeordnet. Insbesondere ist das Mitnehmerelement 140 so angeordnet, dass es bezüglich der Auszugsrichtung 116 neben der Zugangsöffnung 136 des Aufnahmeelements 126 angeordnet ist. Auf diese Weise kann das Mitnehmerelement 140 besonders einfach mit dem aus der Zugangsöffnung 136 des Aufnahmeelements 126 herausragenden Betätigungselement 138 in Eingriff gebracht werden.

Die vorstehend beschriebene erste Ausführungsform der Auszugführung 100 funktioniert wie folgt:

In dem (nicht dargestellten) vollständig eingeschobenen Zustand der Auszugführung 100 ist ein Auszug mittels der Auszugführung 100 an einem Korpus verschiebbar gehalten und vollständig in dem Korpus angeordnet.

Ein Benutzer kann nun den Auszug aus dem Korpus herausziehen, um an den Inhalt des Auszugs zu gelangen.

Die auszugseitige Führungsschiene 102 wird hierdurch relativ zu der korpusseitigen Führungsschiene 104 in der Auszugsrichtung 116 bewegt.

Das an der auszugseitigen Führungsschiene 102 angeordnete Mitnehmerelement 140, welches im vollständig eingeschobenen Zustand der Auszugführung 100 mit dem Betätigungselement 138 in Eingriff ist, wird zusammen mit der auszugseitigen Führungsschiene 102 in der Auszugsrichtung 116 bewegt. Hierdurch wird zunächst auch das Betätigungselement 138 in der Auszugsrichtung 116 bewegt. Dies hat zur Folge, dass eine an dem Betätigungselement 138 angeordnete Energiespeichervorrichtung, welche beispielsweise durch eine Feder gebildet ist, Energie speichert, welche später zum automatischen Einziehen der auszugseitigen Führungsschiene 102 zur Verfügung steht.

In einem gespannten Zustand der (nicht dargestellten) Feder der Funktionsvorrichtung 120, in welchem die Auszugführung 100 teilweise ausgezogen ist, wird das Betätigungselement 138 mit dem Mitnehmerelement 140 außer Eingriff gebracht und in einer Speicherstellung arretiert. Dies erfolgt beispielsweise durch eine Bewegung des Betätigungselements 138 quer zur Auszugsrichtung 116, so dass das Mitnehmerelement 140 das Betätigungselement 138 nicht mehr hintergreift und gleichzeitig ein unerwünschtes Verschieben des Betätigungselements 138 entgegen der Auszugsrichtung 116 verhindert wird.

Die Bewegung des Betätigungselements 138 wird dabei mittels der Kulissenbahnen 142 vorgegeben, welche durch Ausnehmungen in der oberen Begrenzungswand 132 und in der unteren Begrenzungswand 130 des Aufnahmeelements 126 gebildet sind.

Die Auszugführung 100 kann nach dem Außereingriffbringen des Mitnehmerelements 140 mit dem Betätigungselement 138 in den vollständig ausgezogenen Zustand gebracht werden, so dass ein Benutzer besonders einfach an den Inhalt des Auszugs gelangen kann.

Ein Einschieben des Auszugs erfolgt in umgekehrter Richtung, das heißt entgegen der Auszugsrichtung 116.

In einem teilweise eingeschobenen Zustand wird das Mitnehmerelement 140 erneut mit dem Betätigungselement 138 in Eingriff gebracht und dieses aus der arretierten Speicherstellung gelöst, so dass die mittels der Funktionsvorrichtung 120 (Feder) gespeicherte Energie zum Einziehen der auszugseitigen Führungsschiene 102 verwendet werden kann.

Das Betätigungselement 138 zieht dann das Mitnehmerelement 140 und somit auch die auszugseitige Führungsschiene 102 und den daran angeordneten Auszug in die vollständig eingeschobene Stellung der Auszugführung 100.

Um ein unerwünschtes abruptes Stoppen des Auszugs in der vollständig eingeschobenen Stellung der Auszugführung 100 zu verhindern, wird die Bewegung der auszugseitigen Führungsschiene 102 relativ zu der korpusseitigen Führungsschiene 104 mittels der Dämpfungsvorrichtung 124 gedämpft, das heißt sanft abgebremst.

Mittels der Funktionsvorrichtung 120 kann der Auszug somit besonders sanft und automatisch vollständig in den Korpus eingeschoben werden.

Eine in den Fig. 4 bis 6 dargestellte zweite Ausführungsform einer Auszugführung 100 unterscheidet sich von der in den Fig. 1 bis 3 dargestellten ersten Ausführungsform im Wesentlichen dadurch, dass das Aufnahmeelement 126 einen nach oben geöffneten Aufnahmeraum 128 aufweist.

Die Zugangsöffnung 136 des Aufnahmeelements 126 ist bei der in den Fig. 4 bis 6 dargestellten zweiten Ausführungsform somit in der oberen Begrenzungswand 132 des Aufnahmeelements 126 angeordnet. Folglich ragt das Betätigungselement 138 im montierten Zustand der Auszugführung 100 nach oben aus dem Aufnahmeraum 128 heraus.

Das Mitnehmerelement 140 ist entsprechend an die alternative Ausgestaltung des Aufnahmeelements 126 angepasst und beispielsweise L-förmig ausgebildet, so dass auch bei der in den Fig. 4 bis 6 dargestellten zweiten Ausführungsform der Auszugführung 100 das Mitnehmerelement 140 bezüglich der Auszugsrichtung 116 direkt neben der Zugangsöffnung 136, das heißt in diesem Fall direkt über der Zugangsöffnung 136, angeordnet ist.

Im Übrigen stimmt die in den Fig. 4 bis 6 dargestellte zweite Ausführungsform der Auszugführung 100 hinsichtlich Aufbau und Funktion mit der in den Fig. 1 bis 3 dargestellten ersten Ausführungsform überein, so dass auf deren vorstehende Beschreibung insoweit Bezug genommen wird.

Eine in Fig. 7 dargestellte dritte Ausführungsform einer Auszugführung 100 unterscheidet sich von der in den Fig. 4 bis 6 dargestellten zweiten Ausführungsform im Wesentlichen dadurch, dass die Zugangsöffnung 136 des Aufnahmeelements 126 bei der in Fig. 7 dargestellten dritten Ausführungsform in der unteren Begrenzungswand 130 des Aufnahmeelements 126 angeordnet ist und somit das Betätigungselement 138 im montierten Zustand der Auszugführung 100 nach unten aus dem Aufnahmeraum 128 herausragt.

Das Mitnehmerelement 140 ist entsprechend an diese Ausgestaltung des Aufnahmeelements 126 angepasst und umgreift das Aufnahmeelement 126 hierzu im Wesentlichen L-förmig, um mit dem Betätigungselement 138 unter dem Aufnahmeelement 126 in Eingriff gebracht zu werden.

Im Übrigen stimmt die in Fig. 7 dargestellte dritte Ausführungsform der Auszugführung 100 hinsichtlich Aufbau und Funktion mit der in den Fig. 4 bis 6 dargestellten zweiten Ausführungsform überein, so dass auf deren vorstehende Beschreibung insoweit Bezug genommen wird.

Eine in Fig. 8 dargestellte vierte Ausführungsform einer Auszugführung 100 unterscheidet sich von der in den Fig. 1 bis 3 dargestellten ersten Ausführungsform im Wesentlichen dadurch, dass die korpusseitige Führungsschiene 104 ebenso wie die auszugseitige Führungsschiene 102 als eine Außenschiene 117 ausgebildet ist.

Die Mittelschiene 106 ist somit aus zwei Innenschienen 115 zusammengesetzt.

Ferner ist bei der in Fig. 8 dargestellten vierten Ausführungsform der Auszugführung 100 vorgesehen, dass das Aufnahmeelement 126 und das Mitnehmerelement 140 an den den Wälzkörpern 113 abgewandten Außenseiten 144 der Schenkel 110 der korpusseitigen Führungsschiene 104 bzw. der auszugseitigen Führungsschiene 102 angeordnet sind.

Aufgrund dieser Anordnung des Aufnahmeelements 126 und des Mitnehmerelements 140 sind bei der in Fig. 8 dargestellten vierten Ausführungsform der Auszugführung 100 im Wesentlichen sämtliche Komponenten der Funktionsvorrichtung 120 samt dem Aufnahmeelement 126 zur Aufnahme der Funktionsvorrichtung 120 in einem Raumbereich 148 angeordnet, welcher zwischen zwei im montierten Zustand der Auszugführung 100 vertikalen Begrenzungsebenen 150, 152 angeordnet ist, die parallel zueinander und parallel zur Auszugsrichtung 116 verlaufen, wobei eine erste Begrenzungsebene 150 durch einen ersten, in der Auszugsrichtung 116 gesehen am weitesten links liegenden Punkt der korpusseitigen Führungsschiene 104 der Auszugführung 100 verläuft und wobei die zweite Begrenzungsebene 152 durch einen zweiten, in der Auszugsrichtung 116 gesehen am weitesten rechts liegenden Punkt der auszugseitigen Führungsschiene 102 der Auszugführung 100 verläuft.

Diese Punkte sind bei der in Fig. 8 dargestellten Ausführungsform durch die Außenseiten 127, 143 der Schienenrücken 107, 108 der Führungsschienen 102, 104 vorgegeben.

Durch diese Anordnung des Aufnahmeelements 126 der Funktionsvorrichtung 120 und des Mitnehmerelements 140 ist eine besonders kompakte Ausgestaltung der Auszugführung 100 möglich.

Im Übrigen stimmt die in Fig. 8 dargestellte vierte Ausführungsform der Auszugführung 100 hinsichtlich Aufbau und Funktion mit der in den Fig. 1 bis 3 dargestellten ersten Ausführungsform überein, so dass auf deren vorstehende Beschreibung insoweit Bezug genommen wird.

Eine in Fig. 9 dargestellte fünfte Ausführungsform einer Auszugführung 100 unterscheidet sich von der in Fig. 8 dargestellten vierten Ausführungsform im Wesentlichen dadurch, dass die Zugangsöffnung 136 des Aufnahmeelements 126 in einer oberen Begrenzungswand 132 des Aufnahmeraums 128 angeordnet ist, so dass das Betätigungselement 138 im montierten Zustand der Auszugführung 100 nach oben aus dem Aufnahmeraum 128 herausragt.

Das Mitnehmerelement 140 ragt über das Aufnahmeelement 126 in den Bereich, in dem die Zugangsöffnung 136 angeordnet ist, so dass das Mitnehmerelement 140 mit dem Betätigungselement 138 in Eingriff bringbar ist.

Im Übrigen stimmt die in Fig. 9 dargestellte fünfte Ausführungsform der Auszugführung 100 hinsichtlich Aufbau und Funktion mit der in Fig. 8 dargestellten vierten Ausführungsform überein, so dass auf deren vorstehende Beschreibung insoweit Bezug genommen wird.

Eine in Fig. 10 dargestellte sechste Ausführungsform einer Auszugführung 100 unterscheidet sich von der in Fig. 9 dargestellten fünften Ausführungsform im Wesentlichen dadurch, dass die Zugangsöffnung 136 des Aufnahmeelements 126 in einer unteren Begrenzungswand 130 des Aufnahmeelements 126 angeordnet ist, so dass das Betätigungselement 138 im montierten Zustand der Auszugführung 100 nach unten aus dem Aufnahmeraum 128 herausragt.

Das Mitnehmerelement 140 ist entsprechend an diese Ausgestaltung des Aufnahmeelements 126 angepasst und ragt somit in den Bereich unter der Zugangsöffnung 136, so dass das Mitnehmerelement 140 mit dem Betätigungselement 138 in Eingriff bringbar ist.

Im Übrigen stimmt die in Fig. 10 dargestellte sechste Ausführungsform der Auszugführung 100 hinsichtlich Aufbau und Funktion mit der in Fig. 9 dargestellten fünften Ausführungsform überein, so dass auf deren vorstehende Beschreibung insoweit Bezug genommen wird.

In den Fig. 11 bis 20 sind weitere Ausführungsformen der Auszugführung 100 dargestellt, welche im Wesentlichen den vorstehend beschriebenen, in den Fig. 1 bis 10 dargestellten Ausführungsformen 1 bis 6 entsprechen und sich im Wesentlichen durch die Anordnung und Ausrichtung der Führungsschienen 102, 104, 106, des Aufnahmeelements 126 und des Mitnehmerelements 140 von den vorstehend beschriebenen Ausführungsformen unterscheiden.

So ist beispielsweise bei der in Fig. 11 dargestellten siebten Ausführungsform vorgesehen, dass die Schienenrücken 107, 108 der auszugseitigen Führungsschiene 102 bzw. der korpusseitigen Führungsschiene 104 im Wesentlichen vertikal ausgerichtet sind und die Begrenzungsebenen 150, 152 zur Definition des Raumbereichs 148 vorgeben. Die Begrenzungsebenen 150, 152 sind somit bei der in Fig. 11 dargestellten siebten Ausführungsform der Auszugführung 100 im Wesentlichen vertikal und parallel zur Auszugsrichtung 116 ausgerichtet.

Das Aufnahmeelement 126 ist bei dieser Ausführungsform zumindest teilweise zwischen den Begrenzungsebenen 150, 152 angeordnet.

Ebenso ist das Mitnehmerelement 140 bei der in Fig. 11 dargestellten siebten Ausführungsform der Auszugführung 100 zumindest teilweise zwischen den Begrenzungsebenen 150, 152 angeordnet.

Bei der in Fig. 12 dargestellten achten Ausführungsform der Auszugführung 100 sind die Schienenrücken 107, 108 der Führungsschienen 102, 104 schräg zur Vertikalen ausgerichtet, so dass die Begrenzungsebenen 150, 152, welche vertikal ausgerichtet sind, durch die Außenseiten 144 der Schenkel 110 der korpusseitigen Führungsschiene 104 bzw. der auszugseitigen Führungsschiene 102 vorgegeben werden.

Bei der in Fig. 12 dargestellten achten Ausführungsform der Auszugführung 100 ist das Aufnahmeelement 126 im Wesentlichen vollständig zwischen den Begrenzungsebenen 150, 152 angeordnet.

Bei der in Fig. 13 dargestellten neunten Ausführungsform einer Auszugführung 100 sind die Schienenrücken 107, 108 der Führungsschienen 102, 104 im Wesentlichen horizontal ausgerichtet, so dass die vertikalen Begrenzungsebenen 150, 152 durch die Außenseiten 144 der Schenkel 110 der Führungsschienen 102, 104 vorgegeben sind.

Die in Fig. 14 dargestellte zehnte Ausführungsform der Auszugführung 100 unterscheidet sich von der in Fig. 11 dargestellten siebten Ausführungsform im Wesentlichen nur durch die schräge Anordnung des Aufnahmeelements 126. Bei dieser Ausführungsform ist die Zugangsöffnung 136 des Aufnahmeelements 126 in einer schräg stehenden Begrenzungswand des Aufnahmeelements 126 angeordnet und somit weder vertikal noch horizontal ausgerichtet.

Das Betätigungselement 138 ragt folglich im montierten Zustand der Auszugführung 100 bei der in Fig. 14 dargestellten zehnten Ausführungsform der Auszugführung 100 bezüglich der vertikalen Richtung und der horizontalen Richtung schräg aus dem Aufnahmeraum 128 des Aufnahmeelements 126 heraus.

Die in Fig. 15 dargestellte elfte Ausführungsform der Auszugführung 100 unterscheidet sich von der in Fig. 11 dargestellten siebten Ausführungsform im Wesentlichen dadurch, dass das Aufnahmeelement 126 nicht liegend, sondern stehend angeordnet ist, das heißt, dass das Betätigungselement 138 nicht seitlich, sondern nach oben aus dem Aufnahmeraum 128 herausragt (siehe ebenso die in den Fig. 4 bis 6 dargestellte zweite Ausführungsform).

Die in Fig. 16 dargestellte zwölfte Ausführungsform der Auszugführung 100 entspricht hinsichtlich der Anordnung der Führungsschienen 102, 104, 106 der in Fig. 12 dargestellten achten Ausführungsform und hinsichtlich des Aufnahmeelements 126 und des Mitnehmerelements 140 im Wesentlichen der in Fig. 15 dargestellten elften Ausführungsform. Bei der in Fig. 16 dargestellten zwölften Ausführungsform ist somit eine schräge Ausrichtung der Schienenrücken 107, 108, 114 der Führungsschienen 102, 104, 106 und eine stehende Anordnung (vertikale Ausrichtung) des Aufnahmeelements 126 vorgesehen.

Die in Fig. 17 dargestellte dreizehnte Ausführungsform der Auszugführung 100 ist eine Kombination der in den Fig. 12 und 14 dargestellten Ausführungsformen, wobei gemäß der in Fig. 12 dargestellten achten Ausführungsform eine schräge Anordnung der Schienenrücken 107, 108, 114 der Führungsschienen 102, 104, 106 und gemäß der in Fig. 14 dargestellten zehnten Ausführungsform eine schräge Anordnung des Aufnahmeelements 126 vorgesehen sind.

Die in Fig. 18 dargestellte vierzehnte Ausführungsform der Auszugführung 100 ist eine im Wesentlichen der in Fig. 11 dargestellten siebten Ausführungsform entsprechende Ausführungsform einer Auszugführung 100, wobei die gesamte Auszugführung 100 um beispielsweise ungefähr 45° um die Auszugsrichtung 116 gedreht ist.

Die Begrenzungsebenen 150, 152 sind bei der in Fig. 18 dargestellten vierzehnten Ausführungsform keine vertikalen Begrenzungsebenen 150, 152, sondern Begrenzungsebenen, welche durch eine Längsebene 154 vorgegeben sind und parallel hierzu verlaufen.

Die Längsebene 154 ist dabei parallel zur Auszugsrichtung 116 und verläuft durch freie Ränder 156 zweier Schenkel 110 einer Führungsschiene, beispielsweise der korpusseitigen Führungsschiene 104.

Aufgrund der gedrehten Anordnung der Führungsschienen 102, 104, 106 ist bei der Fig. 18 dargestellten vierzehnten Ausführungsform auch die Längsebene 154 gegenüber der vertikalen Richtung geneigt.

In Fig. 19 ist eine fünfzehnte Ausführungsform einer Auszugführung 100 dargestellt, bei welcher eine Drehung der gesamten Auszugführung 100 um die Auszugsrichtung 116 gegenüber der in Fig. 11 dargestellten siebten Ausführungsform um 90° erfolgt ist, so dass die Längsebene 154 im Wesentlichen horizontal ausgerichtet ist.

Der relevante Raumbereich 148, in welchem vorzugsweise zumindest teilweise das Aufnahmeelement 126 und/oder das Mitnehmerelement 140 angeordnet sind, ist folglich bei der in Fig. 19 dargestellten fünfzehnten Ausführungsform durch zwei horizontale Begrenzungsebenen 150, 152 vorgegeben.

In Fig. 20 ist eine sechzehnte Ausführungsform einer Auszugführung 100 dargestellt, bei welcher horizontale Begrenzungsebenen 150, 152 zur Begrenzung des Raumbereichs 148 vorgesehen sind. Bei der in Fig. 20 dargestellten Ausführungsform der Auszugführung 100 ist jedoch vorgesehen, dass die Schienenrücken 107, 108, 114 der Führungsschienen 102, 104, 106 im Wesentlichen vertikal ausgerichtet sind. Die Begrenzungsebenen 150, 152 zur Begrenzung des Raumbereichs 148 leiten sich bei der in Fig. 20 dargestellten sechzehnten Ausführungsform nicht von der Längsebene 154 und nicht von einer vertikalen Ausrichtung, sondern davon ab, dass horizontale Ebenen durch den obersten Punkt einerseits und den untersten Punkt andererseits einer oder zweier unterschiedlicher Führungsschienen 102, 104, 106 gelegt werden.

Eine in den Fig. 21 und 22 dargestellte siebzehnte Ausführungsform einer Auszugführung 100 unterscheidet sich von der in den Fig. 1 bis 3 dargestellten ersten Ausführungsform im Wesentlichen dadurch, dass die Auszugführung zwei Stützvorrichtungen 162 umfasst.

Wie insbesondere Fig. 21 zu entnehmen ist, ist die Auszugführung 100 bei der in den Fig. 21 und 22 dargestellten siebzehnten Ausführungsform nicht unmittelbar an einer Korpuswand 164 eines Korpus 166 und auch nicht unmittelbar an einer Auszugwand 168 eines Auszugs 170 angeordnet.

Vielmehr sind zur Anordnung der Auszugführung 100 an der Korpuswand 164 des Korpus 166 bzw. der Auszugwand 168 des Auszugs 170 Distanzelemente 172 vorgesehen.

Im montierten Zustand der Auszugführung 100 sind somit das Aufnahmeelement 126, insbesondere der untere Abschnitt 125 des Aufnahmeelements 126, sowie das Mitnehmerelement 140 beabstandet von der Korpuswand 164 bzw. von der Auszugwand 168 angeordnet.

Bei einem Einfahren des Auszugs 170 mit hoher Geschwindigkeit und/oder hoher Zuladung in den vollständig eingeschobenen Zustand kann dies zu einer Relativbewegung des Betätigungselements 138 relativ zu dem Mitnehmerelement 140 in einer Richtung senkrecht zur Auszugsrichtung 116 führen, so dass eine zuverlässige Funktion der Funktionsvorrichtung 120 beeinträchtigt werden kann.

Um eine solche Ausweichbewegung des Betätigungselements 138 und/oder des Mitnehmerelements 140 zu verhindern, ist einerseits ein Stützelement 174 zwischen dem unteren Abschnitt 125 des Aufnahmeelements 126 und der Korpuswand 164 vorgesehen. Andererseits ist zwischen dem Mitnehmerelement 140 und der Auszugwand 168 ein Stützelement 174 vorgesehen.

Das Stützelement 174 auf der Seite des Korpus 166 bildet eine erste Stützvorrichtung 162 zur Abstützung der Auszugführung 100 am Korpus 166. Das Stützelement 174 auf der Seite des Auszugs 170 bildet eine zweite Stützvorrichtung 162 zur Abstützung der Auszugführung 100 am Auszug 170. In Abhängigkeit von der Ausgestaltung des Korpus 166, des Auszugs 170 und/oder der Auszugführung 100 kann wahlweise auch nur eine Stützvorrichtung 162 auf der Seite des Korpus 166 oder auf der Seite des Auszugs 170 vorgesehen sein.

Mittels der Stützelemente 174 kann verhindert werden, dass sich das Betätigungselement 138 und das Mitnehmerelement 140 beim Einfahren des Auszugs 170 mit hoher Geschwindigkeit und/oder hoher Zuladung in unerwünschter Weise relativ zueinander bewegen und eine Funktion der Funktionsvorrichtung 120 beeinträchtigt wird.

Im Übrigen stimmt die in den Fig. 21 und 22 dargestellte siebzehnte Ausführungsform einer Auszugführung 100 hinsichtlich Aufbau und Funktion mit der in den Fig. 1 bis 3 dargestellten ersten Ausführungsform überein, so dass auf deren vorstehende Beschreibung insoweit Bezug genommen wird.

Wie insbesondere der Darstellung eines Aufnahmeelements 126 in Fig. 23 zu entnehmen ist, kann beispielsweise vorgesehen sein, dass die Stützvorrichtung 162 mehrere Stützelemente 174 umfasst, welche beispielsweise im Wesentlichen punktförmig abstützende Stützelemente 174 sind.

Derartige im Wesentlichen punktförmig abstützende Stützelemente 174 sind beispielsweise im Wesentlichen zylinderförmig ausgebildet.

Die Stützelemente 174 können dabei beispielsweise einstückig mit dem Aufnahmeelement 126 ausgebildet und gleichmäßig an demselben verteilt angeordnet sein. Hierdurch ist eine zuverlässige Abstützung des Aufnahmeelements 126 möglich.

Alternativ hierzu kann, wie beispielsweise in Fig. 24 dargestellt, ein im Wesentlichen linienförmig abstützendes Stützelement 174 vorgesehen sein, welches sich insbesondere über die gesamte Länge des Aufnahmeelements 126 erstreckt und somit ein zuverlässiges Abstützen des Aufnahmeelements 126 ermöglicht.

Auch bei der in Fig. 24 dargestellten Ausführungsform eines Aufnahmeelements 126 kann vorgesehen sein, dass das Stützelement 174 einstückig mit dem Aufnahmeelement 126 ausgebildet ist.

Die in den Fig. 23 und 24 dargestellten Ausführungsformen von Aufnahmeelementen 126 können grundsätzlich zum Austausch für jedes der beschriebenen Aufnahmeelemente 126 verwendet werden.

Bei sämtlichen in den Fig. 11 bis 24 dargestellten Ausführungsformen einer Auszugführung 100 ist das Aufnahmeelement 126 und/oder das Mitnehmerelement 140 zumindest teilweise zwischen zwei Begrenzungsebenen 150, 152 angeordnet. Auf diese Weise ist eine kompakte Ausgestaltung einer Auszugführung 100 möglich.

Bei den dargestellten Ausführungsformen einer Auszugführung 100 ist eine Längsrichtung 158 vorgesehen, welche senkrecht zur Auszugsrichtung 116 und im Wesentlichen parallel zu mindestens einem Schienenrücken 107, 108, 114 mindestens einer Führungsschiene 102, 104, 106 verläuft. Ferner ist eine Querrichtung 160 vorgesehen, welche senkrecht zur Auszugsrichtung 116 und senkrecht zur Längsrichtung 158 verläuft.

Die Begrenzungsebenen 150, 152 sind beispielsweise senkrecht zur Querrichtung 160 und parallel zur Längsrichtung 158 ausgerichtet (siehe beispielsweise die Ausführungsformen in den Fig. 11, 14, 15, 18 und 19).

Ferner kann vorgesehen sein, dass die Begrenzungsebenen 150, 152 parallel zur Querrichtung 160 und senkrecht zur Längsrichtung 158 ausgerichtet sind (siehe die Ausführungsformen in den Fig. 13 und 20).

Schließlich kann vorgesehen sein, dass die Begrenzungsebenen 150, 152 schräg zur Querrichtung 160 und schräg zur Längsrichtung 158 verlaufen (siehe die Ausführungsformen in den Fig. 12, 16 und 17).

## Patentansprüche

1. Auszugführung zur verschiebbaren Anordnung eines in einer Auszugsrichtung (116) aus einem Korpus ausziehbaren Auszugs, umfassend mindestens zwei mittels Wälzkörpern (113) relativ zueinander längs der Auszugsrichtung (116) verschiebbare Führungsschienen (102, 104, 106), und
mindestens eine Funktionsvorrichtung (120) zur Beeinflussung einer Relativbewegung mindestens einer der mindestens zwei Führungsschienen (102, 104, 106) relativ zu mindestens einer weiteren der mindestens zwei Führungsschienen (102, 104, 106),
wobei mindestens zwei im Wesentlichen C-förmige Führungsschienen (102, 104, 106) vorgesehen sind, welche jeweils einen Schienenrücken (107, 108, 114) aufweisen, der mindestens zwei Schenkel (110), an welchen jeweils mindestens eine Wälzkörperlaufbahn (112) ausgebildet ist, miteinander verbindet,
wobei mindestens zwei C-förmige Führungsschienen (102, 104, 106) so angeordnet sind, dass deren Schienenrücken (107, 108, 114) einander abgewandt angeordnet sind,
**dadurch gekennzeichnet,**
**dass** die Auszugführung (100) mindestens ein Aufnahmeelement (126) zur zumindest teilweisen Aufnahme mindestens einer Funktionsvorrichtung (120) umfasst,
wobei mindestens ein Aufnahmeelement (126) an einer den Schenkeln (110) der Führungsschiene (102, 104) abgewandten Außenseite (127, 143) eines Schienenrückens (107, 108) einer Führungsschiene (102, 104) und/oder an einer der mindestens einen Wälzkörperlaufbahn (112) abgewandten Außenseite (144) eines Schenkels (110) einer Führungsschiene (102, 104) angeordnet ist.

2. Auszugführung nach Anspruch 1, **dadurch gekennzeichnet, dass** mindestens ein Aufnahmeelement (126) im montierten Zustand der Auszugführung (100) zumindest teilweise zwischen zwei im montierten Zustand der Auszugführung (100) vertikalen Begrenzungsebenen (150, 152) angeordnet ist, welche parallel zueinander und parallel zur Auszugsrichtung (116) verlaufen, wobei eine erste Begrenzungsebene (150, 152) der zwei Begrenzungsebenen (150, 152) durch einen ersten, in der Auszugsrichtung (116) gesehen am weitesten links liegenden Punkt einer Führungsschiene (102, 104, 106) der Auszugführung (100) verläuft und wobei die zweite Begrenzungsebene (150, 152) der zwei Begrenzungsebenen (150, 152) durch einen zweiten, in der Auszugsrichtung (116) gesehen am weitesten rechts liegenden Punkt einer Führungsschiene (102, 104, 106) der Auszugführung (100) verläuft.

3. Auszugführung nach einem der Ansprüche 1 oder 2, **dadurch gekennzeichnet, dass** mindestens ein Aufnahmeelement (126) im montierten Zustand der Auszugführung (100) zumindest teilweise zwischen zwei im montierten Zustand der Auszugführung (100) horizontalen Begrenzungsebenen (150, 152) angeordnet ist, welche parallel zueinander und parallel zur Auszugsrichtung (116) verlaufen, wobei eine erste Begrenzungsebene (150, 152) der zwei Begrenzungsebenen (150, 152) durch einen ersten, in der Auszugsrichtung (116) gesehen am weitesten oben liegenden Punkt einer Führungsschiene (102, 104, 106) der Auszugführung (100) verläuft und wobei die zweite Begrenzungsebene (150, 152) der zwei Begrenzungsebenen (150, 152) durch einen zweiten, in der Auszugsrichtung (116) gesehen am weitesten unten liegenden Punkt einer Führungsschiene (102, 104, 106) der Auszugführung (100) verläuft.

4. Auszugführung nach einem der Ansprüche 1 bis 3, **dadurch gekennzeichnet, dass** mindestens ein Aufnahmeelement (126) zumindest teilweise zwischen zwei Begrenzungsebenen (150, 152) angeordnet ist, welche parallel zueinander, parallel zur Auszugsrichtung (116) und parallel zu einer durch die freien Ränder (156) zweier Schenkel (110) einer Führungsschiene (102, 104, 106) verlaufenden Längsebene (154) verlaufen, wobei eine erste Begrenzungsebene (150, 152) der zwei Begrenzungsebenen (150, 152) durch einen ersten am weitesten von der Längsebene (154) beabstandeten Punkt einer Führungsschiene (102, 104, 106) auf einer ersten Seite der Längsebene (154) verläuft und wobei die zweite Begrenzungsebene (150, 152) der zwei Begrenzungsebenen (150, 152) durch einen zweiten am weitesten von der Längsebene (154) beabstandeten Punkt einer Führungsschiene (102, 104, 106) auf einer der ersten Seite der Längsebene (154) gegenüberliegenden zweiten Seite der Längsebene (154) verläuft.

5. Auszugführung nach einem der Ansprüche 1 bis 4, **dadurch gekennzeichnet, dass** mindestens ein Aufnahmeelement (126) einen in einer senkrecht zur Auszugsrichtung (116) genommenen im Wesentlichen L-förmigen Querschnitt aufweist.

6. Auszugführung nach einem der Ansprüche 1 bis 5, **dadurch gekennzeichnet, dass** mindestens ein Aufnahmeelement (126) mindestens einen Aufnahmeraum (128) zumindest teilweise umgibt und mit mindestens einer Zugangsöffnung (136) versehen ist, durch welche sich im montierten Zustand der Auszugführung (100) mindestens ein Betätigungselement (138) zur Betätigung mindestens einer Funktionsvorrichtung (120) hindurch erstreckt.

7. Auszugführung nach Anspruch 6, **dadurch gekennzeichnet, dass** mindestens eine Zugangsöffnung (136) für mindestens einen Aufnahmeraum (128) in einer oberen, einer unteren und/oder einer seitlichen Begrenzungswand (130, 132) des Aufnahmeelements (126), welche den Aufnahmeraum (128) im montierten Zustand der Auszugführung (100) in vertikaler Richtung nach oben, in vertikaler Richtung nach unten bzw. in horizontaler Richtung seitlich begrenzt, ausgebildet ist.

8. Auszugführung nach einem der Ansprüche 6 oder 7, **dadurch gekennzeichnet, dass** mindestens ein Betätigungselement (138) zur Betätigung mindestens einer Funktionsvorrichtung (120) im montierten Zustand der Auszugführung (100) längs der Zugangsöffnung (136) beweglich ist.

9. Auszugführung nach einem der Ansprüche 1 bis 8, **dadurch gekennzeichnet, dass** die Auszugführung (100) zur Lagerung mindestens einer der mindestens zwei Führungsschienen (102, 104, 106) an mindestens einer weiteren der mindestens zwei Führungsschienen (102, 104, 106) Wälzkörper (113) aus einem metallischen Material und/oder Wälzkörper (113) aus einem Kunststoffmaterial umfasst.

10. Auszugführung nach einem der Ansprüche 1 bis 9, **dadurch gekennzeichnet, dass** die Auszugführung (100) mindestens ein Mitnehmerelement (140) umfasst, welches mit mindestens einem Betätigungselement (138) zur Betätigung mindestens einer Funktionsvorrichtung (120) in Eingriff bringbar ist.

11. Auszugführung nach Anspruch 10, **dadurch gekennzeichnet, dass** mindestens ein Aufnahmeelement (126) einerseits und mindestens ein Mitnehmerelement (140) andererseits an voneinander verschiedenen Führungsschienen (102, 104, 106) der Auszugführung (100) angeordnet sind.

12. Auszugführung nach einem der Ansprüche 10 oder 11, **dadurch gekennzeichnet, dass** mindestens ein Mitnehmerelement (140) an mindestens einem Schienenrücken (107, 108) mindestens einer Führungsschiene (102, 104) und/oder an mindestens einem Schenkel (110) mindestens einer Führungsschiene (102, 104) angeordnet ist.

13. Auszugführung nach einem der Ansprüche 10 bis 12, **dadurch gekennzeichnet, dass** mindestens ein Mitnehmerelement (140) zumindest abschnittsweise zwischen denselben Begrenzungsebenen (150, 152) angeordnet ist wie mindestens ein Aufnahmeelement (126).

14. Auszugführung nach einem der Ansprüche 1 bis 13, **dadurch gekennzeichnet, dass** mindestens ein Aufnahmeelement (126) zur Beeinflussung der Relativbewegung mindestens einer der mindestens zwei Führungsschienen (102, 104, 106) relativ zu mindestens einer weiteren der mindestens zwei Führungsschienen (102, 104, 106) mit mindestens einem Bauteil der Funktionsvorrichtung (120) zusammenwirkt.

15. Auszugführung nach einem der Ansprüche 1 bis 14, **dadurch gekennzeichnet, dass** mindestens ein Aufnahmeelement (126) ein zur wahlweisen Aufnahme verschiedener Ausführungsformen von Funktionsvorrichtungen (120) verwendbares Gehäuse bildet.

16. Auszugführung nach einem der Ansprüche 1 bis 15, **dadurch gekennzeichnet, dass** die Auszugführung (100) eine Stützvorrichtung (162) zum Abstützen mindestens eines Aufnahmeelements (126), mindestens eines Mitnehmerelements (140) und/oder mindestens eines Betätigungselements (138) an dem Korpus (166), an dem Auszug (170) und/oder an mindestens einer Führungsschiene (102, 104, 106) umfasst.

## Claims

1. Drawer guide for the displaceable arrangement of a drawer configured to be pulled out of a carcass in a pull-out direction (116), comprising at least two guide rails (102, 104, 106), which are displaceable relative to one another along the pull-out direction (116) by means of rolling elements (113), and
at least one functional device (120) for influencing a relative movement of at least one of the at least two guide rails (102, 104, 106) relative to at least one further one of the at least two guide rails (102, 104, 106),
wherein at least two substantially C-shaped guide rails (102, 104, 106) are provided, which in each case have a rail back (107, 108, 114), which connects at least two legs (110) to one another, on which at least one rolling element track (112) is configured in each case,
wherein at least two C-shaped guide rails (102, 104, 106) are arranged in such a way that their rail backs (107, 108, 114) are arranged facing away from one another,
**characterised in that**
the drawer guide (100) comprises at least one receiving element (126) to at least partially receive at least one functional device (120),
at least one receiving element (126) being arranged on an outer side (127, 143), which faces away from the legs (110) of the guide rail (102, 104), of a rail back (107, 108) of a guide rail (102, 104) and/or on an outer side (144), which faces away from the at least one rolling element track (112), of a leg (110) of a guide rail (102, 104).

2. Drawer guide according to claim 1, **characterised in that** at least one receiving element (126), in the assembled state of the drawer guide (100), is at least partially arranged between two limiting planes (150, 152), which are vertical in the assembled state of the drawer guide (100), which limiting planes run parallel to one another and parallel to the pull-out direction (116), a first limiting plane (150, 152) of the two limiting planes (150, 152) running through a first point located furthest to the left, viewed in the pull-out direction (116), of a guide rail (102, 104, 106) of the drawer guide (100) and the second limiting plane (150, 152) of the two limiting planes (150, 152) running through a second point located furthest to the right, viewed in the pull-out direction (116), of a guide rail (102, 104, 106) of the drawer guide (100).

3. Drawer guide according to either of claims 1 or 2, **characterised in that** at least one receiving element (126), in the assembled state of the drawer guide (100), is at least partially arranged between two limiting planes (150, 152), which are horizontal in the assembled state of the drawer guide (100), which limiting planes run parallel to one another and parallel to the pull-out direction (116), a first limiting plane (150, 152) of the two limiting planes (150, 152) running through a first point located furthest up, viewed in the pull-out direction (116), of a guide rail (102, 104, 106) of the drawer guide (100), and the second limiting plane (150, 152) of the two limiting planes (150, 152) running through a second point located furthest down, viewed in the pull-out direction (116), of a guide rail (102, 104, 106) of the drawer guide (100).

4. Drawer guide according to any one of claims 1 to 3, **characterised in that** at least one receiving element (126) is at least partially arranged between two limiting planes (150, 152), which run parallel to one another, parallel to the pull-out direction (116) and parallel to a longitudinal plane (154) running through the free edges (156) of two legs (110) of a guide rail (102, 104, 106), a first limiting plane (150, 152) of the two limiting planes (150, 152) running through a first point, which is spaced apart the furthest from the longitudinal plane (154), of a guide rail (102, 104, 106) on a first side of the longitudinal plane (154) and the second limiting plane (150, 152) of the two limiting planes (150, 152) running through a second point, which is spaced apart the furthest from the longitudinal plane (154), of a guide rail (102, 104, 106) on a second side of the longitudinal plane (154) opposite the first side of the longitudinal plane (154).

5. Drawer guide according to any one of claims 1 to 4, **characterised in that** at least one receiving element (126) has a substantially L-shaped cross-section taken perpendicular to the pull-out direction (116).

6. Drawer guide according to any one of claims 1 to 5, **characterised in that** at least one receiving element (126) at least partially surrounds at least one receiving space (128) and is provided with at least one access opening (136), through which, in the assembled state of the drawer guide (100), at least one actuating element (138) extends to actuate at least one functional device (120).

7. Drawer guide according to claim 6, **characterised in that** at least one access opening (136) for at least one receiving space (128) is formed in an upper, a lower and/or a lateral limiting wall (130, 132) of the receiving element (126), which limiting wall, in the assembled state of the drawer guide (100), upwardly limits the receiving space (128) in the vertical direction, limits it downwardly in the vertical direction and/or limits it laterally in the horizontal direction.

8. Drawer guide according to either of claims 6 or 7, **characterised in that** at least one actuating element (138) is movable along the access opening (136) to actuate at least one functional device (120) in the assembled state of the drawer guide (100).

9. Drawer guide according to any one of claims 1 to 8, **characterised in that** the drawer guide (100), for mounting at least one of the at least two guide rails (102, 104, 106) on at least one further one of the at least two guide rails (102, 104, 106), comprises rolling elements (113) made of a metallic material and/or rolling elements (113) made of a plastics material.

10. Drawer guide according to any one of claims 1 to 9, **characterised in that** the drawer guide (100) comprises at least one entrainer element (140), which is configured to be made to engage with at least one actuating element (138) to actuate at least one functional device (120).

11. Drawer guide according to claim 10, **characterised in that** at least one receiving element (126), on the one hand, and at least one entrainer element (140), on the other hand, are arranged on guide rails (102, 104, 106) of the drawer guide (100), which are different from one another.

12. Drawer guide according to either of claims 10 or 11, **characterised in that** at least one entrainer element (140) is arranged on at least one rail back (107, 108) of at least one guide rail (102, 104) and/or on at least one leg (110) of at least one guide rail (102, 104).

13. Drawer guide according to any one of claims 10 to 12, **characterised in that** at least one entrainer element (140) is arranged, at least in portions, between the same limiting planes (150, 152) as at least one receiving element (126).

14. Drawer guide according to any one of claims 1 to 13, **characterised in that** at least one receiving element (126) cooperates with at least one component of the functional device (120) to influence the relative movement of at least one of the at least two guide rails (102, 104, 106) relative to at least one further one of the at least two guide rails (102, 104, 106).

15. Drawer guide according to any one of claims 1 to 14, **characterised in that** at least one receiving element (126) forms a housing, which is configured to be used for the selective receiving of various embodiments of functional devices (120).

16. Drawer guide according to any one of claims 1 to 15, **characterised in that** the drawer guide (100) comprises a support device (162) for supporting at least one receiving element (126), at least one entrainer element (140) and/or at least one actuating element (138) on the carcass (166), on the drawer (170) and/or on at least one guide rail (102, 104, 106).

## Revendications

1. Glissière pour tiroir pour l'agencement mobile d'un tiroir qui peut être extrait d'un corps dans un sens d'extraction (116), comprenant au moins deux rails de guidage (102, 104, 106) mobiles à l'aide de corps de roulement (113) les uns par rapport aux autres le long du sens d'extraction (116), et
au moins un dispositif fonctionnel (120) pour influencer un mouvement relatif au moins d'un des au moins deux rails de guidage (102, 104, 106) par rapport au moins à un autre des au moins deux rails de guidage (102, 104, 106),
au moins deux rails de guidage (102, 104, 106) sensiblement en C étant prévus, lesquels présentent respectivement un dos de rail (107, 108, 114) qui relie entre eux au moins deux branches (110), sur lesquelles est réalisée respectivement au moins une bande de roulement de corps de roulement (112),
au moins deux rails de guidage en C (102, 104, 106) étant agencés de sorte que leurs dos de rail (107, 108, 114) soient agencés éloignés l'un de l'autre,
**caractérisée en ce que**
la glissière pour tiroir (100) comporte au moins un élément de réception (126) pour la réception au moins partielle d'au moins un dispositif fonctionnel (120),
au moins un élément de réception (126) étant agencé sur un côté extérieur (127, 143) d'un dos de rail (107, 108) d'un rail de guidage (102, 104) éloigné des branches (110) du rail de guidage (102, 104) et/ou sur un côté extérieur (144) d'une branche (110) d'un rail de guidage (102, 104) éloigné de l'au moins une bande de roulement de corps de roulement (112).

2. Glissière pour tiroir selon la revendication 1, **caractérisée en ce qu'**au moins un élément de réception (126) est agencé dans l'état monté de la glissière pour tiroir (100) au moins en partie entre deux plans de délimitation (150, 152) verticaux dans l'état monté de la glissière pour tiroir (100), qui s'étendent parallèlement l'un à l'autre et parallèlement au sens d'extraction (116), un premier plan de délimitation (150, 152) des deux plans de délimitation (150, 152) s'étendant par un premier point d'un rail de guidage (102, 104, 106) de la glissière pour tiroir (100) se trouvant le plus à gauche vu dans le sens d'extraction (116) et le second plan de délimitation (150, 152) des deux plans de délimitation (150, 152) s'étendant par un second point d'un rail de guidage (102, 104, 106) de la glissière pour tiroir (100) se trouvant le plus à droite vu dans le sens d'extraction (116).

3. Glissière pour tiroir selon l'une quelconque des revendications 1 ou 2, **caractérisée en ce qu'**au moins un élément de réception (126) est agencé dans l'état monté de la glissière pour tiroir (100) au moins en partie entre deux plans de délimitation (150, 152) horizontaux dans l'état monté de la glissière pour tiroir (100), qui s'étendent parallèlement l'un à l'autre et parallèlement au sens d'extraction (116), un premier plan de délimitation (150, 152) des deux plans de délimitation (150, 152) s'étendant par un premier point d'un rail de guidage (102, 104, 106) de la glissière pour tiroir (100) se trouvant le plus en haut vu dans le sens d'extraction (116) et le second plan de délimitation (150, 152) des deux plans de délimitation (150, 152) s'étendant par un second point d'un rail de guidage (102, 104, 106) de la glissière pour tiroir (100) se trouvant le plus en bas vu dans le sens d'extraction (116).

4. Glissière pour tiroir selon l'une quelconque des revendications 1 à 3, **caractérisée en ce qu'**au moins un élément de réception (126) est agencé au moins en partie entre deux plans de délimitation (150, 152) qui s'étendent parallèlement l'un à l'autre, parallèlement au sens d'extraction (116) et parallèlement à un plan longitudinal (154) s'étendant par les bords libres (156) de deux branches (110) d'un rail de guidage (102, 104, 106), un premier plan de délimitation (150, 152) des deux plans de délimitation (150, 152) s'étendant par un premier point le plus espacé du plan longitudinal (154) d'un rail de guidage (102, 104, 106) sur un premier côté du plan longitudinal (154) et le second plan de délimitation (150, 152) des deux plans de délimitation (150, 152) s'étendant par un second point le plus espacé du plan longitudinal (154) d'un rail de guidage (102, 104, 106) sur un second côté du plan longitudinal (154) en regard du premier côté du plan longitudinal (154).

5. Glissière pour tiroir selon l'une quelconque des revendications 1 à 4, **caractérisée en ce qu'**au moins un élément de réception (126) présente une section transversale sensiblement en L prise perpendiculairement au sens d'extraction (116).

6. Glissière pour tiroir selon l'une quelconque des revendications 1 à 5, **caractérisée en ce qu'**au moins un élément de réception (126) entoure au moins en partie au moins un espace de réception (128) et est pourvu d'au moins une ouverture d'accès (136), par laquelle dans l'état monté de la glissière pour tiroir (100), au moins un élément d'actionnement (138) s'étend pour l'actionnement d'au moins un dispositif fonctionnel (120).

7. Glissière pour tiroir selon la revendication 6, **caractérisée en ce qu'**au moins une ouverture d'accès (136) pour au moins un espace de réception (128) est réalisée dans une paroi de délimitation (130, 132) supérieure, inférieure et/ou latérale de l'élément de réception (126), laquelle ouverture délimite l'espace de réception (128) dans l'état monté de la glissière pour tiroir (100) dans le sens vertical vers le haut, dans le sens vertical vers le bas ou dans le sens horizontal latéralement.

8. Glissière pour tiroir selon l'une quelconque des revendications 6 ou 7, **caractérisée en ce qu'**au moins un élément d'actionnement (138) est mobile pour l'actionnement d'au moins un dispositif fonctionnel (120) dans l'état monté de la glissière pour tiroir (100) le long de l'ouverture d'accès (136).

9. Glissière pour tiroir selon l'une quelconque des revendications 1 à 8, **caractérisée en ce que** la glissière pour tiroir (100) comporte, pour le logement d'au moins un des au moins deux rails de guidage (102, 104, 106) sur au moins un autre des au moins deux rails de guidage (102, 104, 106), des corps de roulement (113) en un matériau métallique et/ou corps de roulement (113) en un matériau plastique.

10. Glissière pour tiroir selon l'une quelconque des revendications 1 à 9, **caractérisée en ce que** la glissière pour tiroir (100) comporte au moins un élément d'entraînement (140) qui peut être amené en engagement avec au moins un élément d'actionnement (138) pour l'actionnement d'au moins un dispositif fonctionnel (120).

11. Glissière pour tiroir selon la revendication 10, **caractérisée en ce qu'**au moins un élément de réception (126) d'une part et au moins un élément d'entraînement (140) d'autre part sont agencés sur des rails de guidage (102, 104, 106) de la glissière pour tiroir (100) différents les uns des autres.

12. Glissière pour tiroir selon l'une quelconque des revendications 10 ou 11, **caractérisée en ce qu'**au moins un élément d'entraînement (140) est agencé sur au moins un dos de rail (107, 108) d'au moins un rail de guidage (102, 104) et/ou sur au moins une branche (110) d'au moins un rail de guidage (102, 104).

13. Glissière pour tiroir selon l'une quelconque des revendications 10 à 12, **caractérisée en ce qu'**au moins un élément d'entraînement (140) est agencé au moins par section entre les mêmes plans de délimitation (150, 152) qu'au moins un élément de réception (126).

14. Glissière pour tiroir selon l'une quelconque des revendications 1 à 13, **caractérisée en ce qu'**au moins un élément de réception (126) coagit pour influencer le mouvement relatif d'au moins un des au moins deux rails de guidage (102, 104, 106) par rapport à au moins un autre des au moins deux rails de guidage (102, 104, 106) avec au moins un composant du dispositif fonctionnel (120).

15. Glissière pour tiroir selon l'une quelconque des revendications 1 à 14, **caractérisée en ce qu'**au moins un élément de réception (126) forme un boîtier utilisable pour la réception au choix de différents modes de réalisation de dispositifs fonctionnels (120).

16. Glissière pour tiroir selon l'une quelconque des revendications 1 à 15, **caractérisée en ce que** la glissière pour tiroir (100) comporte un dispositif d'appui (162) pour l'appui d'au moins un élément de réception (126), d'au moins un élément d'entraînement (140) et/ou d'au moins un élément d'actionnement (138) sur le corps (166), sur le tiroir (170) et/ou sur au moins un rail de guidage (102, 104, 106).
